# EUROPÄISCHE PATENTSCHRIFT

(11) **EP 1 926 117 B1**
(45) Veröffentlichungstag und Bekanntmachung des Hinweises auf die Patenterteilung: **18.06.2014**
(21) Anmeldenummer: 07022644.4
(22) Anmeldetag: 22.11.2007
(51) Int. Cl.: H01H 37/48

(54) **Schalteinrichtung für eine Heizeinrichtung**
Switching device for a heating device
Dispositif de commutation pour un dispositif de chauffage

(30) Priorität: 22.11.2006 DE 102006057260
(43) Veröffentlichungstag der Anmeldung: 28.05.2008
(73) Patentinhaber: E.G.O. Elektro-Gerätebau GmbH, 75038 Oberderdingen (DE)
(72) Erfinder: Castillo, Philipp Pérez, 75015 Bretten (DE); Schlenker, Bruno, 75056 Sulzfeld (DE); Reichert, Willi, 75057 Kürnbach (DE); Roth, Martin, 76703 Kraichtal (DE)
(74) Vertreter: Patentanwälte Ruff, Wilhelm, Beier, Dauster & Partner

(56) Entgegenhaltungen:
- AT-B- 387 664
- DE-A1- 3 232 511
- DE-A1- 3 705 260
- DE-A1- 3 913 288
- DE-A1- 4 435 303

## Beschreibung

### Anwendungsgebiet und Stand der Technik

Die Erfindung betrifft eine Schalteinrichtung für eine Heizeinrichtung, insbesondere für eine Temperaturüberwachung bzw. als sogenannter Stabregler.

Aus der DE 197 45 096 A1 sowie der EP 1 569 257 A1 sind derartige Schalteinrichtungen in Stabreglern bekannt. Hierbei drückt ein Keramikstab in einem Metallrohr gegen einen Schalter bzw. eine Schaltfeder des Schalters. Je nach Position des Endes des Keramikstabes aufgrund der durch Wärme verursachten Längenausdehnung des Rohres wird der Schalter bewegt und betätigt. Dabei besteht die Gefahr, den Schalter bzw. eine entsprechende Schaltfeder in die eine oder die andere Richtung zu weit zu bewegen bzw. zu überdrücken. Der üblicherweise vorgesehene Arbeitsweg von etwa 1 mm oder sogar darunter wird als zu gering angesehen. Deswegen sind beispielsweise mit der EP 818 796 A2 Vorrichtungen entwickelt worden als sogenannter Überdrückungsschutz. Diese sind jedoch aufwendig herzustellen und einzubauen.

Die AT 77 135 A zeigt eine gattungsgemäße Schalteinrichtung mit einer Schaltfeder, die an einer Wippe befestigt ist, wobei allerdings die Schaltfeder wohl einstückig mit der Federbasis ausgebildet ist durch Umbiegen und quasi aufeinander klappen. Somit ergibt sich kein Verbindungsbereich zwischen zwei separaten Teilen. Bei einer anderen Schaltfeder in der Schalteinrichtung ist keine federnde Federbasis vorgesehen. Des Weiteren greift hier ein thermomechanischer Fühler nicht in der Nähe des Verbindungsbereichs der Schaltfeder mit einer Befestigung an.

### Aufgabe und Lösung

Der Erfindung liegt die Aufgabe zugrunde, eine eingangs genannte Schalteinrichtung bzw. einen entsprechenden Schalter mit Schaltfeder oder eine solche Schaltfeder zu schaffen, mit denen Probleme des Standes der Technik vermieden werden können und insbesondere ein Überdrücken bzw. Beschädigen der Schaltfeder bzw. des Schalters durch die Schaltbewegung des Fühlers vermieden werden kann.

Gelöst wird diese Aufgabe durch eine Schalteinrichtung mit den Merkmalen des Anspruchs 1. Vorteilhafte sowie bevorzugte Ausgestaltungen der Erfindung sind Gegenstand der weiteren Ansprüche und werden im Folgenden näher erläutert. Der Wortlaut der Ansprüche wird durch ausdrückliche Bezugnahme zum Inhalt der Beschreibung gemacht.

Die Schalteinrichtung weist eine thermomechanische Temperaturerfassungseinrichtung auf mit einem Fühler für die Temperaturerfassung. Der Fühler erzeugt durch ein unterschiedliches thermisches Ausdehnungsverhalten von verschiedenen Fühlerteilen, insbesondere eines Rohrs und eines Stabes darin, eine Relativbewegung. Diese ist gleichzeitig eine Schaltbewegung, um damit einen Schalter in der Schalteinrichtung zu betätigen. Der Schalter weist eine elastische Schaltfeder auf bzw. ist unter Umständen als solche ausgebildet und weist an einem frei beweglichen Ende einen Schaltkontakt auf. Es ist an einem anderen bzw. dem gegenüberliegenden Ende der Schaltfeder eine elastische Federbasis damit verbunden bzw. die beiden Teile sind miteinander verbunden, so dass die Schaltfeder an der Federbasis gelagert ist. Die Federbasis wiederum ist an einem von dem Verbindungsbereich zwischen Schaltfeder und Federbasis abgewandten Ende an der Schalteinrichtung befestigt, also mit einigem Abstand zu dem Verbindungsbereich. Der Fühler greift mit der Relativbewegung bzw. Schaltbewegung in der Nähe des Verbindungsbereichs zwischen Schaltfeder und Federbasis daran an, um die Schaltbewegung durchzuführen bzw. den Schalter zu betätigen, also zu öffnen oder zu schließen.

Durch die Elastizität der Federbasis zwischen ihrer Befestigung an der Schalteinrichtung einerseits und der Verbindung zu der Schaltfeder andererseits kann der Bereich, an dem der Fühler anliegt bzw. drückt, ein gewisses Stück bewegt werden, und zwar weiter als bei Schaltfeder im Stand der Technik, bei denen der Fühler zwischen dem Schaltkontakt am eigenen Ende und einer festen Verbindung an die Schalteinrichtung am anderen Ende angreift, da dabei die Schaltfeder selber direkt durchgedrückt wird. Unter Umständen kann dabei die Federbasis auch aus einem etwas stärkeren Material als die Schaltfeder selber ausgeführt sein, so dass eine sonst üblicherweise für einen beschriebenen Fühler verwendete Feder entfallen kann.

Die Schaltfeder und die Federbasis liegen erfindungsgemäß in dem gemeinsamen Verbindungsbereich eng aneinander an bzw. aufeinander auf. Dabei verlaufen sie vorteilhaft mit einem spitzen Winkel zueinander, beispielsweise etwa 10°. Etwas entfernt von dem Verbindungsbereich laufen sie dann wie vorbeschrieben auseinander. Dies hat vor allem den Zweck, dass die Schaltfeder beim Drücken darauf ansonsten noch nicht in ihrem Längsverlauf an der Federbasis anliegt, sondern frei beweglich ist. Dabei sind Schaltfeder und Federbasis einstückig bzw. einteilig ausgebildet. Dadurch entfällt der Aufwand für eine Verbindung wie beispielsweise Schweißen oder Nieten, was aber ebenso möglich ist. Insbesondere ist es möglich, die beiden Teile aus einem einzigen Teil herzustellen durch Halten oder Biegen der beiden Teile zueinander hin bzw. aufeinander, so dass der vorbeschriebene geringe Abstand bzw. spitze Winkel zueinander vorliegt.

Die Anbringung bzw. Befestigung oder Lagerung der Federbasis an der Schalteinrichtung ist vorteilhaft starr bzw. unveränderbar. Insbesondere sollten die vom Fühler aufgebrachten Biegekräfte an der Schaltfeder vom Verlauf der Federbasis aufgenommen werden können, die Federbasis dabei jedoch relativ fest an der Schalteinrichtung gelagert sein.

Damit die Schaltfeder bei Betätigung sozusagen frei bewegbar ist und sich gegenüber der Verbindung zur Federbasis relativ gesehen nur wenig bewegt bei möglichem Überdrücken des Schalters, die Federbasis selber jedoch diese zusätzliche Bewegung aufnimmt, sollte im Angriffsbereich des Fühlers an die Schaltfeder genügend Freiraum bzw. Bewegungsraum für die Schaltfeder vorgesehen sein. Ein solcher freier Raum sollte einige Millimeter betragen, vorzugsweise mindestens 2 mm oder 3 mm. So kann auch verhindert werden, dass der Fühler bei seiner Ausdehnung in die Schalteinrichtung hinein gegen einen Widerstand stößt und entweder diesen beschädigt oder selber beschädigt wird.

Ein bewegbarer Bereich der Federbasis bzw. der wesentliche Längenbereich der Federbasis ist vorteilhaft deutlich kürzer als die Schaltfeder, beispielsweise etwas mehr als halb so lang wie die Schaltfeder. Bevorzugt beträgt die Länge der Federbasis etwa zwei Drittel der Länge der Schaltfeder.

Gemäß einer Ausgestaltung der Erfindung ist die Schaltfeder an dem Ende, das dem Ende mit Schaltkontakt gegenüberliegt, in einem Verbindungsbereich mit einer elastischen Federbasis verbunden zur Lagerung daran. Schaltfeder und Federbasis laufen in einem sehr flachen Winkel zueinander, beispielsweise etwa 10° und insbesondere in etwa in die gleiche Richtung. Die Federbasis ist, wie zuvor erläutert, an einem von dem Verbindungsbereich abgewandten Ende an der Schalteinrichtung befestigt. Des Weiteren ist die Schaltfeder als sogennante Schnappfeder ausgebildet, wie sie für sich genommen grundsätzlich bekannt ist und beispielsweise aus der eingangs genannten DE 197 45 096 A1 hervorgeht. Von dem Ende der Schnappfeder mit dem Schaltkontakt geht ein Mittelsteg ab und ist gegen eine Abstützung angelegt bzw. gespannt. Die Abstützung wiederum ist durch eine Justiereinrichtung verstellbar, und zwar so, dass der Punkt, an dem der Mittelsteg gegen die Abstützung anliegt, in Richtung der Relativbewegung des Fühlers und somit der Schaltbewegung verstellbar ist. So kann ein Schaltpunkt der Schnappfeder bzw. des Schalters eingestellt werden.

Auf diese Weise wird eine vorteilhafte Justiermöglichkeit für die Schalteinrichtung geschaffen. Der Punkt, an dem der Mittelsteg an der Abstützung anliegt, definiert in seiner Relativposition zu der sonstigen Schaltfeder, ob die Schaltfeder bzw. Schnappfeder in die eine Richtung oder die andere Richtung gespannt ist bzw. gebogen ist. Eine solche Justiereinrichtung kann auch bei der zuerst beschriebenen grundsätzlichen Ausgestaltung der Erfindung vorgesehen sein.

Es ist möglich, dass die vorgenannte Abstützung an derselben Stelle an der Schalteinrichtung befestigt ist wie die Federbasis selber. Auch die Abstützung ist vorteilhaft länglich und federnd ausgebildet. Es ist zur einfachen Herstellung vorteilhaft möglich, die Abstützung einstückig zusammen mit der Federbasis herzustellen und aus dieser herauszutrennen und mit einem anderen Verlauf so zu biegen, dass eben ein Teil als Federbasis dient und der andere als Abstützung.

Die Justiereinrichtung weist vorteilhaft eine Schraube auf, die in einem Gewinde an der Schalteinrichtung läuft. Diese Justierschraube ist vorzugsweise von außerhalb erreichbar, um durch Justierung der Abstützung den Schaltpunkt der Schaltfeder einzustellen und somit die Temperatur, bei der geschaltet wird. Es ist von Vorteil, die Schalteinrichtung mit einem Keramikgehäuse zu versehen. In diesem Fall kann ein Gewinde für die Justierschraube in einem eingelegten Metallteil odgl. vorgesehen werden. Besonders vorteilhaft kann dieses Metallteil eine weitere Funktion ausüben, beispielsweise das Tragen der Federbasis. So kann die Federbasis leicht an der Schalteinrichtung befestigt werden, beispielsweise geschweißt oder genietet. Da ein derartiger Metallträger üblicherweise erheblich dicker ist und starr ist, kann er in dem Gehäuse verklemmt werden, was für dünnere Metallteile schwierig wäre.

Insgesamt ist es besonders vorteilhaft möglich, den gesamten Schalter einteilig und einstückig aus einem einzigen Metall oder Blechstück herzustellen, also Schaltfeder, Mittelsteg, Federbasis und Abstützung. An einem Ende kann an der Schaltfeder dann ein separater Kontaktkopf als Schaltkontakt befestigt werden. Dabei ist es von Vorteil, wenn allgemein gesehen der Schaltkontakt in etwa doppelt so weit von dem Punkt liegt, an dem der Mittelsteg der Schaltfeder gegen die vorgenannte Abstützung anliegt, wie der Punkt, an dem der Fühler an die Schaltfeder allgemein bzw. an das Ende der Schaltfeder angreift. Durch eine derartige Aufteilung können ausreichende Schaltwege erzielt werden sowohl für den Schaltkontakt als auch den Bereich der Schaltfeder, an dem der Fühler angreift. Außerdem ermöglicht eine große Entfernung zwischen dem Schaltkontakt, mit dem die Schaltfeder üblicherweise an einem festen Punkt anschlägt oder anliegt, und dem Punkt, an dem der Fühler angreift, ein elastisches Durchbiegen der Schaltfeder ohne Beschädigung.

Als Alternative zu einer Herstellung des gesamten Schalters bzw. der Schaltfeder aus einem Blechstück kann ein Teil, beispielsweise der Mittelsteg und/oder die Abstützung, auch als separates Teil hergestellt und dann befestigt bzw. angeschweißt werden. Dadurch wird beispielsweise die Verwendung anderer Materialien möglich, die sich hinsichtlich Materialstärke, Elastizität odgl. davon unterscheiden.

Bei einer Schalteinrichtung kann der Verbindungsbereich mit seinem Ende oder einer Verlängerung dieses Endes an der Schalteinrichtung aufgelegt sein. Vorteilhaft erstreckt sich die Federbasis von dem Verbindungsbereich mit der Schaltfeder weiter zur Anlage an der Schalteinrichtung, so dass die Schaltfeder sozusagen mittendrin auf die Federbasis aufgesetzt ist. Dies geht also nicht bei vorgenannten Ausbildungen, bei denen Schaltfeder einstückig mit der Federbasis aus einem Stück Blech gefertigt wird und dann entsprechend gebogen wird. So kann die Federbasis eine Kraft in Richtung der Relativbewegung des Fühlers aufnehmen. Insbesondere kann die Auflage in etwa auf derselben Höhe wie die Befestigung der Federbasis an der Schalteinrichtung sein. Dabei kann die Federbasis zwischen dem an der Schalteinrichtung befestigten Ende und dem anderen, an der Schalteinrichtung aufgelegten Ende, einen abgerundeten oder auch abgewinkelten Bogen in Richtung auf den Fühler zu bilden.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombination bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischen-Überschriften beschränken die unter diesen gemachten Aussagen nicht in ihrer Allgemeingültigkeit.

### Kurzbeschreibung der Zeichnungen

Ausführungsbeispiele der Erfindung sind in den Zeichnungen schematisch dargestellt und werden im Folgenden näher erläutert. In den Zeichnungen zeigt:
- Fig. 1A: eine Draufsicht auf einen geöffneten Stabregier als Schalteinrichtung,
- Fig. 1 B: eine Draufsicht auf eine Abwandlung von Fig. 1A,
- Fig. 2 und 3: Einzelteile der Schalteinrichtung aus Fig. 1A,
- Fig. 4: eine Draufsicht auf einen einteiligen Schalter aus einem Blechstück,
- Fig. 5: den Schalter aus Fig. 4 gebogen und in eine Schalteinrichtung ähnlich Fig. 1A eingebaut,
- Fig. 6: eine Abwandlung des Schalters aus Fig. 4,
- Fig. 7: den Schalter aus Fig. 6 gebogen und an einem Halterblech befestigt und
- Fig. 8: einen weiteren Schalter ähnlich Fig. 6 gebogen und in eine Schalteinrichtung ähnlich Fig. 1A eingebaut.

### Detaillierte Beschreibung der Ausführungsbeispiele

In Fig. 1A ist eine Draufsicht auf einen geöffneten sogenannten Stabregler 11 als Schalteinrichtung dargestellt. Der Stabregler 11 weist ein Keramikgehäuse 13 sowie einen abstehenden Fühler 14 auf, der aus einem Fühlerrohr 15 und einem darin verlaufenden Stab 16 besteht. Während das Fühlerrohr 15 an der Vorderseite des Gehäuses 13 befestigt ist, ragt der Stab 16 mit einem Stabende 17 in das Gehäuse hinein. Dies ist grundsätzlich aus dem Stand der Technik bekannt, so dass darauf sowie auf die Ausdehnung des Fühlers 14 und die daraus resultierende Bewegung des Stabendes 17 relativ zum Gehäuse 13 nicht mehr im Detail eingegangen wird. Jedenfalls bewegt sich das Stabende 17 abhängig von der von dem Fühler 14 erfassten Temperatur entlang der strichpunktierten dargestellten Längsachse nach oben und nach unten als durch den Pfeil gekennzeichnete Schaltbewegung S.

In dem Gehäuse 13 ist ein Halterblech 19 befestigt durch Vernietung 20. Das Halterblech 19 ist in Fig. 2 herausgelöst dargestellt. An einem unteren mittigen Absatz 22 ist links daran ein Schalter 25 befestigt, beispielsweise verschweiß oder vernietet. Zum besseren Verständnis des Schalters 25 wird auf die Fig. 3 verwiesen, wo der Schalter 25 zur besseren Darstellung zerlegt ist in eine Schaltfeder 26 und eine Federbasis 27.

Die Schaltfeder 26 weist einen im Wesentlichen geraden Verlauf auf, was jedoch nicht unbedingt so sein muss. An einem linken Ende 29 trägt sie einen Kontaktkopf 30, während ein rechtes Ende 31 mit einem rechten Ende 32 der Federbasis 27 verbunden ist in einem Verbindungsbereich, und zwar verschweißt. Aus Fig. 1A ist zu ersehen, dass an diesem rechten Ende 31 das Stabende 17 anliegt. Hierzu weist die Federbasis 27 eine Erhebung 39 auf, die durch eine entsprechende Ausnehmung in dem rechten Ende 31 übersteht für die Anlage des Stabendes 17.

Eine Mittelzunge 34 der Schaltfeder 26 ist in einem Bogen nach oben gewölbt und an ihrem linken Ende mit dem linken Ende 29 der Schaltfeder 26 verbunden, während das rechte Ende 35 frei ist in Fig. 3. Wie aus Fig. 1A zu ersehen ist, liegt das rechte Ende 25 im montierten Zustand an einer Abstützung 37 an, welche gemäß Fig. 3 Bestandteil der Federbasis 27 ist. Dabei ist die Abstützung 37 hakenartig ausgebildet und durchgreift eine entsprechende Ausnehmung 38 in der Federbasis 27 nach oben.

Der Kontaktkopf 30 liegt nach oben an einem Gegenanschlag 40 des Halterblechs 19 an und ist somit in einer definierten Stellung. Das Schließen des Kontakts erfolgt wie üblich gegen einen Gegenkontakt 41. Des Weiteren ist in dem unteren mittigen Absatz 22 des Halterblechs 19 ein Gewinde 23 vorgesehen, in welches eine Justierschraube 42 eingesetzt ist in Form einer Madenschraube. Diese ist durch eine Öffnung 43 im Gehäuse 13 von außen erreichbar. Die Justierschraube 42 liegt ausschließlich an der Unterseite der Abstützung 37 an und kann diese weiter nach oben drücken oder nach unten lassen. Dadurch ändert sich die Position des Punktes, an dem die Mittelzunge 34 an der Abstützung 37 anliegt, und somit auch die Position relativ zu der Schaltfeder 26. Bezüglich der Funktion dieser Schaltfeder sowie ihrer Justierung über die Justierschraube 42 wird auf den genannten Stand der Technik verwiesen.

In der Fig. 1B ist eine Abwandlung von Fig. 1A dargestellt. Die Abweichung betrifft die Ausbildung der Federbasis 27'. Diese ist anders als bei der Federbasis 27 gemäß Fig. 1A mit dem Federabschnitt 28' nach rechts über den Bereich 32' verlängert. Somit erstreckt sich die Federbasis 27' von dem linken Ende mit der Befestigung links an dem unteren Absatz 22 bis zu dem rechten Ende des Federabschnitts 28'. Dieses rechte Ende liegt auf dem Auflager 46' auf, wobei deutlich zu erkennen ist, dass zur rechten Seitenwand des Gehäuses 13 ausreichend Platz ist zur Bewegung. Etwas oberhalb von der Ecke ist die Verliersicherung 47' an dem Gehäuse 13 vorgesehen bzw. angeformt. Diese bewirkt, dass bei einem Zusammenbau das rechte Ende des Federabschnitts 28' in etwa lagegesichert ist.

Die Federbasis 27' bildet nun mit den beiden Auflagerpunkten links und rechts an dem Gehäuse 13 und dem mittigen Angriff des Stabendes 17 an der Erhebung 39' eine Bogenfeder. Vor allem durch die Verlängerung nach rechts mit dem Federabschnitt 28' sowie durch die Anlage an dem Auflager 46' kann eine erheblich größere Federkraft erzeugt werden als lediglich mit der einseitigen Befestigung gemäß Fig. 1A. Auf diese Art kann eine Federkraft von weitaus mehr als 5 N erreicht werden, beispielsweise 10 N bis 20 N oder sogar noch deutlich mehr. Diese Federkraft reicht dann, um den Stab 17 stets in das Fühlerrohr 15 hineinzudrücken, selbst wenn er nur lose darin liegt. Damit kann auf sonstige Federn wie Schraubenfedern odgl. verzichtet werden, wie sie aus dem eingangs genannten Stand der Technik bekannt sind. Dies erleichtert den Aufwand sowie vor allem auch die Montage erheblich. Im Wesentlichen wird die durch die Federbasis 27' mit dem rechten Federabschnitt 28' erzeugte Federkraft durch die Materialwahl und auch Materialstärke bestimmt. Diese sind dann entsprechend der gewünschten Federkraft auszuwählen. Gleichzeitig ist zu beachten, dass die Verlängerung der Federbasis zu einem weiteren Auflagepunkt an dem Gehäuse den Vorteil des großen Bewegungsweges für den Schalter 25 bzw. die Schaltfeder 26 nicht beeinträchtigt.

In Fig. 4 ist dargestellt, wie im Gegensatz zu dem mehrteilig hergestellten und dann zusammengefügten Schalter 25 ein alternativer Schalter 125 aus einem einzigen Blech hergestellt sein kann. Der Blechstreifen ist dabei mit entsprechenden Aussparungen 136 und 138 versehen. Diese sowie die senkrecht verlaufende strichpunktierte Linie unterteilen den Schalter 125 in rechts die Schaltfeder 126 mit linkem Ende 129, rechten Ende 131 und zwischen zwei Schenkeln der Schaltfeder 126 verlaufender Mittelzunge 134. Nach links geht die Schaltfeder 126 direkt über in das rechte Ende 132 der Federbasis 127 mit Abstützung 137 und deren linkem Ende 133.

Gebogen wird die Schaltfeder in etwa entlang der strichpunktierten Linie und die Enden 131 und 132 dabei aufeinander zu, wie nachfolgend zu den Fig. 5 bis 8 noch deutlicher wird. Dabei ist die Mittelzunge 134 von der Ausnehmung 136 umgeben, durch welche sie nachher ähnlich Fig. 3 durch die Schaltfeder 126 hindurchgreift, ähnlich wie die Abstützung 137 durch die Ausnehmung 138.

In Fig. 5 ist der Schalter 125 aus Fig. 4 gebogen und eingebaut in ein Gehäuse 113. Hier verlaufen Schaltfeder 126 und Federbasis 127 mit etwas Abstand und in einem geringen Winkel von etwa 10° zueinander. Als konstruktiver Unterschied zu Fig. 1A ist das Halterblech 119, an dessen linken Ende 122 die Federbasis 127 befestigt ist, anders ausgebildet, ebenso ein Gegenanschlag 140 für die Schaltfeder 126. Das Halterblech 119 hat ein Gewinde 123 für eine durch eine Öffnung 143 in dem Gehäuse 113 erreichbare Justierschraube 142. Es ist dargestellt, wie an dem rechten Ende 131 der Schaltfeder 126 die Erhebung 139 vorgesehen ist, an welcher das Stabende 117 anliegt. Diese Erhebung 139 kann durch Prägen in das Blech gemäß Fig. 4 hergestellt sein und sorgt für ein definiertes Anliegen des Stabendes 117 an der Schaltfeder 126.

Die Justierschraube 142 ist mit dicken Linien in einer unteren Stellung dargestellt. In dieser unteren Stellung liegt der Punkt, an welchem die Mittelzunge 134 mit ihrem rechten Ende 135 an der Abstützung 137 anliegt, in etwa auf Höhe der beiden Schenkel der Schaltfeder 126. Bewegt sich das Stabende 117 ein kleines Stück nach oben, so werden sich das rechte Ende 131 der Schaltfeder 126 sowie auch die Federbasis 127 nach oben bewegen, die Abstützung 137 jedoch weiterhin nach unten gedrückt an der Justierschraube 142 anliegen. Somit liegt das rechte Ende 135 der Mittelzunge 134 an der Abstützung 137 unter der Schaltfeder 126. Dann bewegt sich die Schaltfeder 126 schlagartig nach unten bzw. vor allem das linke Ende 129 mit dem Kontaktkopf 130 auf den Gegenkontakt 141. Der Schalter 125 ist geschlossen.

Wird die Justierschraube 142 weiter in das Gewinde 123 hineingedreht, so drückt sie gleichzeitig die Abstützung 137 weiter nach oben in die mit dünnen Linien dargestellte Stellung. Auch die Mittelzunge 134 liegt nun, wie strichpunktiert dargestellt, weit über der Schaltfeder 126. In diesem Fall muss sich das Stabende 117 weitaus mehr nach oben bewegen, bis das rechte Ende 131 der Schaltfeder 126 soweit nach oben gewandert ist, dass die beiden Schenkel der Schaltfeder 126 über den Anlagepunkt der Mittelzunge 134 an der Abstützung 137 kommen und der Kontakt geschlossen wird am Schalter 125. So ist also die Justierung möglich.

In Fig. 6 ist eine Abwandlung von Fig. 4 dargestellt mit einem Schalter 225. Bei diesem bestehen zwar Schaltfeder 226 und Federbasis 227 wiederum aus einem einzigen Blech. Die Ausnehmung 238 ist jedoch völlig frei zur Anbringung einer separaten Abstützung, wie dies aus den Fig. 7 und 8 hervorgeht. Des Weiteren ist eine Mittelzunge 234 ein separates Teil und nimmt die zur Verdeutlichung gestrichelt dargestellte Fläche ein. Rechts ist die Mittelzunge 234 mit dem linken Ende 229 der Schaltfeder 226 verbunden bzw. verschweißt. In diesem Bereich ist auch der Schaltkontakt ähnlich Fig. 3 vorgesehen, der unter Umständen sogar direkt an dieser Mittelzunge 234 befestigt sein kann.

In Fig. 7 ist der Schalter 225 aus Fig. 6 entlang der senkrechten strichpunktierten Linie gemäß Fig. 5 zusammengebogen worden. Ähnlich wie bereits zu Fig. 6 beschrieben liegen ein gewisser Abstand und Winkel zwischen Schaltfeder 226 und Federbasis 227 vor. Ein deutlicher Unterschied liegt bei der Ausführung gemäß Fig. 7 darin, dass eine Abstützung 237 aus dem Halterblech 219 senkrecht nach oben herausgebogen ist und dort in einer Kerbe das Ende 235 der Mittelzunge 234 der Schaltfeder 236 anliegt. Hier ist offensichtlich, was durch die mit dünnen Linien dargestellte untere Position des Halterblechs 219 dargestellt ist, dass bei einer Justierung bzw. allgemein die Abstützung 237 relativ zu dem Halterblech 219 nicht bewegt werden kann. Eine Justierung erfolgt zwar wiederum ähnlich Fig. 6 mittels einer nicht dargestellten Justierschraube. Diese liegt aber an der Unterseite des Halterblechs 219 an und bewegt dieses bei der Justierung weiter nach unten oder weiter nach oben. Im Gegensatz zu den Ausführungen gemäß Fig. 1A, 1B und Fig. 5 wird hier also die gesamte Position des Schalters 225 gegenüber dem nicht dargestellten Stabende und dem ebenfalls nicht dargestellten Gegenkontakt verändert. Auch so ist eine genaue Justierung auf einen bestimmten Auslösepunkt und somit eine bestimmte Temperatur möglich.

Ein nochmals weiterer alternativer Einsatz eines Schalters 225 gemäß Fig. 6 mit separater Abstützung ist in Fig. 8 dargestellt, diesmal wiederum eingebaut in ein Gehäuse 313 eines Stabreglers. Der Schalter 325 ist wiederum mit dem linken Ende 333 der Federbasis 327 an einem Halterblech 319 befestigt. Eine Abstützung 337 wird von einem dicken separaten Blechteil gebildet, welches von rechts kommt und zumindest gegenüber dem Halterbleich 319 bewegt werden kann. Diese Bewegung wird durch eine von unten in einem separaten Gewinde 323 in dem Gehäuse 313 geführte Justierschraube 342 erzeugt. Somit liegt hier eine Lösung an sich ähnlich Fig. 1A, 1B und 5 vor, nämlich eine gegenüber der Befestigung der Federbasis 327 bewegbare und somit justierbare Abstützung 337. Ansonsten ist in Fig. 8 noch dargestellt, wie sich auch das Stabende 317 in einer weiteren Darstellung nach oben bewegt hat zum Schließen des Schalters 325.

Wie sowohl aus Fig. 5 und 8 als auch bereits zuvor aus Fig. 1A und 1B zu erkennen ist, besteht bei weiterer Bewegung des Stabendes 17 nach oben sowieso keine mechanische Belastung für den Schalter 25. Bewegt sich das Stabende 17 jedoch weiter als in den dargestellten Positionen nach unten, so drückt es die rechten Enden 31 und 32 von Schaltfeder 26 und Federbasis 27 nach unten. Für die Schaltfeder stellt dies kein Problem dar, da sie mit ihrem rechten Ende 31 frei an der Federbasis 27 gelagert ist und sich leicht mitbewegen kann. Die Justierschraube 42 kann dabei problemlos durch die Ausnehmungen für Mittelzunge und Abstützung hindurchgreifen. Somit hat auch die Federbasis 27 nahezu ihre gesamte Länge zwischen der Befestigung des linken Endes 33 am Halterbleich 19 und dem rechten Ende 32, auf welches das Stabende 17 drückt, um nach unten gebogen zu werden. Es ist aus den Fig. 1A, 1B, 5 7 und 8 leicht zu erkennen, dass nahezu der gesamte Bewegungsweg bis zur Anlage an dem Halterblech 19 zur Verfügung steht, ohne die Federbasis 27 oder die Schaltfeder 26 nennenswert oder schädigend zu verbiegen. Somit sind diese auf alle Fälle noch im elastischen Bereich und es entsteht keine Beschädigung. Insofern ist es wichtig, dass auch die Federbasis 27 eine gegenüber der Länge der Schaltfeder 26 nicht zu kleine Länge aufweist, damit diese bei Zurücklegen eines bestimmten Schaltweges des Stabendes 17 in einem nicht zu großen Winkel verbogen wird.

## Patentansprüche

1. Schalteinrichtung (11) für eine Heizeinrichtung, insbesondere eine Heizeinrichtung mit mindestens einem flächig wirkenden Heizbereich, wobei die Schalteinrichtung eine thermomechanische Temperaturerfassungseinrichtung mit einem Fühler (14) für die Temperaturerfassung aufweist, wobei der Fühler durch unterschiedliches thermisches Ausdehnungsverhaltens verschiedener Fühlerteile (15, 17, 117, 317) eine Relativbewegung erzeugt zur Durchführung einer Schaltbewegung (S) eines Schalters (25, 125, 225, 325) der Schalteinrichtung (11), wobei der Schalter eine elastische Schaltfeder (26, 126, 226, 326) aufweist mit einem Schaltkontakt (30, 130, 230, 330) an einem frei beweglichen Ende (29, 129, 229, 329), wobei die Schaltfeder an dem gegenüberliegenden Ende in einem Verbindungsbereich (31, 32, 131, 132, 231, 232, 331, 332) mit einer elastischen Federbasis (27, 27', 127, 227, 327) verbunden ist und an dieser gelagert ist, wobei die Schaltfeder (26, 126, 226, 326) und die Federbasis (27, 27', 127, 227, 327) mit einem sehr spitzen Winkel zueinander in etwa in die gleiche Richtung verlaufen, wobei die Federbasis an einem von dem Verbindungsbereich abgewandten Ende (33, 133, 233, 333) an der Schalteinrichtung (11) befestigt ist, wobei der Fühler mit der Relativbewegung in der Nähe des Verbindungsbereichs zwischen Schaltfeder (26, 126, 226, 326) und Federbasis (27, 27', 127, 227, 327) angreift zur Durchführung der Schaltbewegung,
wobei Schaltfeder (26, 126, 226, 326) und Federbasis (27, 27', 127, 227, 327) im Verbindungsbereich (31, 32, 131, 132, 231, 232, 331, 332) eng aneinander anliegen bzw. aufeinander aufliegen, **dadurch gekennzeichnet, dass** Schaltfeder (126, 226, 326) und Federbasis (127, 227, 327) einstückig bzw. einteilig sind.

2. Schalteinrichtung nach Anspruch 1, **dadurch gekennzeichnet, dass** die Federbasis zur Schaltfeder hin gebogen bzw. gefaltet ist mit engem Biegungsradius.

3. Schalteinrichtung nach Anspruch 1 oder 2, **dadurch gekennzeichnet, dass** die Schaltfeder (26, 126, 226, 326) und die Federbasis (27, 27', 127, 227, 327) in etwa in dieselbe Richtung verlaufen mit einem Winkel zueinander von etwa 5° bis 15°, vorzugsweise etwa 10°.

4. Schalteinrichtung nach einem der vorhergehenden Ansprüche, **dadurch gekennzeichnet, dass** die Anbringung bzw. Befestigung der Federbasis (27, 27', 127, 227, 327) an der Schalteinrichtung (11) fix bzw. starr und unveränderbar ist, insbesondere auch bei Betätigung des Schalters (25, 125, 225, 325) unbeweglich ist.

5. Schalteinrichtung nach einem der vorhergehenden Ansprüche, **dadurch gekennzeichnet, dass** in Richtung der Schaltbewegung (S) in dem Angriffsbereich des Fühlers an die Schaltfeder (26, 126, 226, 326) ein Freiraum bzw. Bewegungsraum für die Schaltfeder vorgesehen ist zu ihrer Durchbiegung, der insbesondere mehrere Millimeter beträgt, vorzugsweise etwa 2 bis 3 mm.

6. Schalteinrichtung nach einem der vorhergehenden Ansprüche, **dadurch gekennzeichnet, dass** ein bewegbarer Bereich der Federbasis (27, 27', 127, 227, 327) zwischen Befestigung der Federbasis an der Schalteinrichtung (11) und Verbindung zur Schaltfeder (26, 126, 226, 326) mindestens in etwa so lang ist wie die halbe Schaltfeder, vorzugsweise etwa ein Drittel länger.

7. Schalteinrichtung nach einem der vorhergehenden Ansprüche, **dadurch gekennzeichnet, dass** die Schaltfeder (26, 126, 226, 326) an dem gegenüberliegenden Ende in einem Verbindungsbereich mit einer elastischen Federbasis (27, 27', 127, 227, 327) verbunden ist und an dieser gelagert ist, wobei die Schaltfeder und die Federbasis mit einem spitzen Winkel zueinander in etwa in die gleiche Richtung verlaufen, wobei die Federbasis (27, 27', 127, 227, 327) an einem von dem Verbindungsbereich abgewandten Ende (33, 133, 233, 333) an der Schalteinrichtung befestigt ist und wobei die Schaltfeder als Schnappfeder (26, 126, 226, 326) ausgebildet ist mit einem von dem Ende (29, 129, 229, 329) mit Schaltkontakt (30, 130, 230, 330) abgehenden, gegen eine Abstützung (37, 37', 137, 237, 337) angelegten Mittelsteg (34, 134, 234, 334), wobei die Abstützung durch eine Justiereinrichtung (42, 142, 342) in etwa in Richtung der Relativbewegung bzw. Schaltbewegung (S) verstellbar ist zur Einstellung eines Schaltpunktes der Schaltfeder.

8. Schalteinrichtung nach Anspruch 7, **dadurch gekennzeichnet, dass** die Abstützung (37, 37', 137, 237, 337) an derselben Stelle an der Schalteinrichtung (11) befestigt ist wie die Federbasis (27, 27', 127, 227, 327) und insbesondere länglich und federnd ausgebildet ist, wobei vorzugsweise die Abstützung (37, 37', 137) einstückig und einteilig mit der Federbasis (27, 27', 127) verbunden ist und aus dieser herausgetrennt und mit einem anderen Verlauf gebogen ist.

9. Schalteinrichtung nach Anspruch 7 oder 8, **dadurch gekennzeichnet, dass** die Justiereinrichtung eine in einem fest an der Schalteinrichtung (11) angeordneten Gewinde (23, 123, 323) gelagerte Schraube (42, 142, 342) ist, die vorzugsweise von außerhalb der Schalteinrichtung erreichbar ist, wobei insbesondere das Gewinde in einem Metallträger (22, 122, 219, 322) ist, der die Federbasis (27, 27', 127, 327) trägt.

10. Schalteinrichtung nach einem der vorhergehenden Ansprüche, **dadurch gekennzeichnet, dass** der gesamte Schalter (125, 225, 325), insbesondere mit Schaltfeder (126, 226, 326), Mittelsteg (134, 234, 334), Federbasis (127, 227, 327) und/oder Abstützung (137, 237, 337), einteilig und einstückig ist und aus einem einzigen Blechstück hergestellt ist, wobei vorzugsweise der Schaltkontakt ein an der Schaltfeder befestigter, separater Kontaktkopf ist (130, 230, 330).

11. Schalteinrichtung nach einem der vorhergehenden Ansprüche, **dadurch gekennzeichnet, dass** der Schaltkontakt (30, 130, 230, 330) in etwa doppelt so weit weg liegt von dem Punkt, an dem der Mittelsteg (34, 134, 234, 334) gegen die Abstützung (37, 37', 137, 237, 337) anliegt, wie der Punkt, an dem der Fühler (14) an der Schaltfeder (26, 126, 226, 326) angreift.

12. Schalteinrichtung nach einem der vorhergehenden Ansprüche, **dadurch gekennzeichnet, dass** die Federbasis (27) mit beiden Enden (28', 33') gegen die Schalteinrichtung (11) angelegt ist zur Aufnahme einer Kraft in Richtung der Schaltbewegung (S) des Fühlers (14), insbesondere in etwa auf derselben Höhe wie die Befestigung der Federbasis (27') an der Schalteinrichtung (11).

13. Schalteinrichtung nach Anspruch 12, **dadurch gekennzeichnet, dass** die Federbasis (27') zwischen dem an der Schalteinrichtung (11) befestigten Ende (28') und dem anderen, an der Schalteinrichtung (11) angelegten Ende (33'), einen Bogen in Richtung auf den Fühler (14) zu bildet.

14. Schalteinrichtung nach Anspruch 12 oder 13, **dadurch gekennzeichnet, dass** sich die Federbasis (27') von dem Verbindungsbereich mit der Schaltfeder (26) weiter erstreckt zur Anlage an der Schalteinrichtung (11).

## Claims

1. A switching device (11) for a heating device, in particular a heating device with at least one planarily operating heating zone, wherein the switching device includes a thermo-mechanical temperature detection device with a sensor (14) for temperature detection, wherein the sensor, due to differing thermal expansion performance of different sensor parts (15, 17, 117, 317), generates a relative movement for effecting a switching movement (S) of a switch (25, 125, 225, 325) of the switching device (11), wherein the switch includes an elastic switch spring (26, 126, 226, 326) having a switch contact (30, 130, 230, 330) on a freely movable end (29, 129, 229, 329), wherein the switch spring on the opposite end is connected and mounted to an elastic spring base (27, 27', 127, 227, 327) in a connecting zone (31, 32, 131, 132, 231, 232, 331, 332), wherein the switch spring (26, 126, 226, 326) and the spring base (27, 27', 127, 227, 327) extend in a very acute angle to each other approximately in the same direction, wherein the spring base is fixed to the switching device (11) on an end (33, 133, 233, 333) facing away from the connecting zone, wherein the sensor with the relative movement engages in the vicinity of the connecting zone between switch spring (26, 126, 226, 326) and spring base (27, 27', 127, 227, 327) for effecting the switching movement, wherein switch spring (26, 126, 226, 326) and spring base (27, 27', 127, 227, 327) in the connecting zone (31, 32, 131, 132, 231, 232, 331, 332) closely lie against one another or are superimposed,
**characterized in that**
switch spring (126, 226, 326) and spring base (127, 227, 327) are one piece or integral.

2. The switching device according to claim 1, **characterized in that** the spring base is bent or folded towards the switch spring in a narrow bending radius.

3. The switching device according to claim 1 or 2, **characterized in that** the switch spring (26, 126, 226, 326) and the spring base (27, 27', 127, 227, 327) extend approximately in the same direction with an angle of about 5° to 15°, preferably about 10° to each other.

4. The switching device according to any one of the preceding claims, **characterized in that** attaching or fixing the spring base (27, 27', 127, 227, 327) to the switching device (11) is fixedly or rigid and invariable, in particular is immobile even during actuation of the switch (25, 125, 225, 325).

5. The switching device according to any one of the preceding claims, **characterized in that** an expansion space or movement space for the switch spring to deflect is provided in the direction of the switching movement (S) in the engagement zone of the sensor on the switch spring (26, 126, 226, 326), in particular of several millimeters, preferably about 2 to 3 mm.

6. The switching device according to any one of the preceding claims, **characterized in that** a movable zone of the spring base (27, 27', 127, 227, 327) between fixation of the spring base to the switching device (11) and connection to the switch spring (26, 126, 226, 326) is at least about as long as half of the switch spring, preferably about one third longer.

7. The switching device according to any one of the preceding claims, **characterized in that** the switch spring (26, 126, 226, 326) on the opposite end is connected and mounted to an elastic spring base (27, 27', 127, 227, 327) in a connecting zone, wherein the switch spring and the spring base extend in an acute angle to each other approximately in the same direction, wherein the spring base (27, 27', 127, 227, 327) is fixed to the switching device on an end (33, 133, 233, 333) facing away from the connecting zone, and wherein the switch spring is a catch spring (26, 126, 226, 326) with a central web (34, 134, 234, 334) branching off the end (29, 129, 229, 329) with switch contact (30, 130, 230, 330) and resting against a support (37, 37', 137, 237, 337), wherein the support is adjustable by an adjustment device (42, 142, 342) approximately in the direction of the relative movement or switching movement (S) for adjusting a switching point of the switch spring.

8. The switching device according to claim 7, **characterized in that** the support (37, 37', 137, 237, 337) is fixed to the switching device (11) on the same location as the spring base (27, 27', 127, 227, 327), and in particular is elongated and resilient, wherein preferably the support (37, 37', 137) is connected in one piece and integral to the spring base (27, 27', 127), and is separated therefrom and bent with another curvature.

9. The switching device according to claim 7 or 8, **characterized in that** the adjustment device has a screw (42, 142, 342) mounted in a thread (23, 123, 323) fixedly disposed on the switching device (11), preferably accessible from the exterior of the switching device, wherein in particular the thread is in a metal beam (22, 122, 219, 322) that bears the spring base (27, 27', 127, 327).

10. The switching device according to any one of the preceding claims, **characterized in that** the entire switch (125, 225, 325), in particular including switch spring (126, 226, 326), central web (134, 234, 334), spring base (127, 227, 327) and/or support (137, 237, 337), is one piece and integral and made of one single sheet metal part, wherein preferably the switch contact is a separate contact head (130, 230, 330) fixed to the switch spring.

11. The switching device according to any one of the preceding claims, **characterized in that** the switch contact (30, 130, 230, 330) is about twice as distant from the location where the central web (34, 134, 234, 334) rests against the support (37, 37', 137, 237, 337) than the location where the sensor (14) engages the switch spring (26, 126, 226, 326).

12. The switching device according to any one of the preceding claims, **characterized in that** the spring base (27) with both ends (28', 33') rests against the switching device (11) for absorbing a force in the direction of the switching movement (S) of the sensor (14), in particular approximately on the same level as the fixation of the spring base (27') to the switching device (11).

13. The switching device according to claim 12, **characterized in that** the spring base (27') forms a curve towards the sensor (14) between the end (28') fixed to the switching device (11) and the other end (33') resting on the switching device (11).

14. The switching device according to claim 12 or 13, **characterized in that** the spring base (27') extends from the connecting zone with the switch spring (26) further beyond for resting on the switching device (11).

## Revendications

1. Dispositif de commutation (11) pour un dispositif de chauffage, notamment un dispositif de chauffage comprenant au moins une zone de chauffage agissant en surface, le dispositif de commutation présentant un dispositif de détection de température thermomécanique muni d'une sonde (14) pour la détection de la température, la sonde produisant un mouvement relatif par différents régimes de dilatation thermique de diverses parties de sonde (15, 17, 117, 317) en vue de réaliser un mouvement de commutation (S) d'un commutateur (25, 125, 225, 325) du dispositif de commutation (11), le commutateur présentant un ressort de commutation flexible (26, 126, 226, 326) muni d'un contact de commutation (30, 130, 230, 330) à une extrémité (29, 129, 229, 329) pouvant bouger librement, le ressort de commutation étant relié à l'extrémité opposée, dans une zone de liaison (31, 32, 131, 132, 231, 232, 331, 332), avec une base de ressort flexible (27, 27', 127, 227, 327) et reposant sur celle-ci, le ressort de commutation (26, 126, 226, 326) et la base de ressort (27, 27', 127, 227, 327) s'étendant approximativement dans la même direction avec un angle très aigu entre eux, la base de ressort étant fixée au dispositif de commutation (11) à une extrémité (33, 133, 233, 333) à l'opposé de la zone de liaison, la sonde intervenant avec le mouvement relatif à proximité de la zone de liaison entre le ressort de commutation (26, 126, 226, 326) et la base de ressort (27, 27', 127, 227, 327) en vue de réaliser le mouvement de commutation, le ressort de commutation (26, 126, 226, 326) et la base de ressort (27, 27', 127, 227, 327) reposant étroitement l'un contre l'autre ou l'un sur l'autre dans la zone de liaison (31, 32, 131, 132, 231, 232, 331, 332), **caractérisé en ce que** le ressort de commutation (126, 226, 326) et la base de ressort (127, 227, 327) sont une seule pièce ou une seule partie.

2. Dispositif de commutation selon la revendication 1, **caractérisé en ce que** la base de ressort est coudée ou pliée avec un faible rayon de courbure en direction du ressort de commutation.

3. Dispositif de commutation selon la revendication 1 ou 2, **caractérisé en ce que** le ressort de commutation (26, 126, 226, 326) et la base de ressort (27, 27', 127, 227, 327) s'étendent approximativement dans la même direction avec un angle d'environ 5° à 15°, de préférence d'environ 10° l'un par rapport à l'autre.

4. Dispositif de commutation selon l'une des revendications précédentes, **caractérisé en ce que** le montage ou la fixation de la base de ressort (27, 27', 127, 227, 327) au dispositif de commutation (11) est fixe ou rigide et non modifiable, notamment aussi immobile lors de l'actionnement du commutateur (25, 125, 225, 325).

5. Dispositif de commutation selon l'une des revendications précédentes, **caractérisé en ce qu'**un espace libre ou un espace de mouvement pour le ressort de commutation est prévu dans la direction du mouvement de commutation (S) dans la zone d'intervention de la sonde sur le ressort de commutation (26, 126, 226, 326) pour sa flexion, dont la taille est notamment de plusieurs millimètres, de préférence d'environ 2 à 3 mm.

6. Dispositif de commutation selon l'une des revendications précédentes, **caractérisé en ce qu'**une zone mobile de la base de ressort (27, 27', 127, 227, 327) entre la fixation de la base de ressort au dispositif de commutation (11) et la liaison avec le ressort de commutation (26, 126, 226, 326) est au moins environ aussi longue que la moitié du ressort de commutation, de préférence environ un tiers plus longue.

7. Dispositif de commutation selon l'une des revendications précédentes, **caractérisé en ce que** le ressort de commutation (26, 126, 226, 326) est relié à l'extrémité opposée, dans une zone de liaison, avec une base de ressort flexible (27, 27', 127, 227, 327) et repose sur celle-ci, le ressort de commutation et la base de ressort s'étendant approximativement dans la même direction avec un angle aigu entre eux, la base de ressort (27, 27', 127, 227, 327) étant fixée au dispositif de commutation à une extrémité (33, 133, 233, 333) à l'opposé de la zone de liaison et le ressort de commutation étant réalisé sous la forme d'un ressort à déclic (26, 126, 226, 326) avec une nervure centrale (34, 134, 234, 334) partant de l'extrémité (29, 129, 229, 329) munie du contact de commutation (30, 130, 230, 330) et reposant contre un appui (37, 37', 137, 237, 337), l'appui pouvant être positionné par un dispositif d'ajustement (42, 142, 342) approximativement dans la direction du mouvement relatif ou du mouvement de commutation (S) et en vue de régler un point de commutation du ressort de commutation.

8. Dispositif de commutation selon la revendication 7, **caractérisé en ce que** l'appui (37, 37', 137, 237, 337) est fixé au même endroit au dispositif de commutation (11) que la base de ressort (27, 27', 127, 227, 327) et il est notamment configuré allongé et à effet de ressort, l'appui (37, 37', 137) étant de préférence relié d'une seule pièce et d'une seule partie avec la base de ressort (27, 27', 127) et séparé hors de celle-ci et coudé avec un autre tracé.

9. Dispositif de commutation selon la revendication 7 ou 8, **caractérisé en ce que** le dispositif d'ajustement est une vis (42, 142, 342) logée dans un filet (23, 123, 323) disposé en position fixe sur le dispositif de commutation (11), laquelle peut de préférence être atteinte depuis l'extérieur du dispositif de commutation, le filet se trouvant notamment dans un support métallique (22, 122, 219, 322) qui supporte la base de ressort (27, 27', 127, 327).

10. Dispositif de commutation selon l'une des revendications précédentes, **caractérisé en ce que** le commutateur (125, 225, 325) dans son intégralité, notamment avec le ressort de commutation (126, 226, 326), la nervure centrale (134, 234, 334), la base de ressort (127, 227, 327) et/ou l'appui (137, 237, 337), est fabriqué d'une seule pièce et d'une seule partie et à partir d'un unique morceau de tôle, le contact de commutation étant de préférence une tête de contact (130, 230, 330) séparée fixée au ressort de commutation.

11. Dispositif de commutation selon l'une des revendications précédentes, **caractérisé en ce que** le contact de commutation (30, 130, 230, 330) se trouve environ deux fois plus loin du point auquel la nervure centrale (34, 134, 234, 334) repose contre l'appui (37, 37', 137, 237, 337) que le point auquel la sonde (14) intervient sur le ressort de commutation (26, 126, 226, 326).

12. Dispositif de commutation selon l'une des revendications précédentes, **caractérisé en ce que** la base de ressort (27) est appliquée avec les deux extrémités (28', 33') contre le dispositif de commutation (11) et en vue d'absorber une force dans la direction du mouvement de commutation (S) de la sonde (14), notamment approximativement à la même hauteur que la fixation de la base de ressort (27') au dispositif de commutation (11).

13. Dispositif de commutation selon la revendication 12, **caractérisé en ce que** la base de ressort (27') forme un coude en direction de la sonde (14) entre l'extrémité (28') fixée au dispositif de commutation (11) et l'autre extrémité (33') appliquée contre le dispositif de commutation (11).

14. Dispositif de commutation selon la revendication 12 ou 13, **caractérisé en ce que** la base de ressort (27') s'étend davantage à partir de la zone de liaison avec le ressort de commutation (26) en vue de l'application contre le dispositif de commutation (11).
